# EUROPÄISCHE PATENTSCHRIFT

(11) **EP 2 912 714 B1**
(45) Veröffentlichungstag und Bekanntmachung des Hinweises auf die Patenterteilung: **01.11.2017**
(21) Anmeldenummer: 13782980.0
(22) Anmeldetag: 24.10.2013
(51) Int. Cl.: H01P 1/20, H01P 1/205, H01P 7/04

(54) **ABSTIMMBARES HOCHFREQUENZFILTER**
TUNABLE HIGH FREQUENCY FILTER
FILTRE RÉGLABLE À HAUTE FRÉQUENCE

(30) Priorität: 25.10.2012 DE 102012020979
(43) Veröffentlichungstag der Anmeldung: 02.09.2015
(73) Patentinhaber: Kathrein-Werke KG, 83022 Rosenheim (DE)
(72) Erfinder: BUCHAUER, Ralf, 6330 Kufstein (AT); SCHÖNINGER, Bernd, 6330 Kufstein (AT); WEITZENBERGER, Wilhelm, 84359 Simbach am Inn (DE); HOLZBAUER, Armin, 83059 Kolbermoor (DE)
(74) Vertreter: Flach, Dieter Rolf Paul
(86) Internationale Anmeldenummer: PCT/EP2013/003226
(87) Internationale Veröffentlichungsnummer: WO 2014/063829

(56) Entgegenhaltungen:
- EP-A1- 0 068 919
- WO-A1-00/64001
- WO-A1-2006/058965
- DE-B- 1 265 316

## Beschreibung

Die Erfindung betrifft ein Hochfrequenzfilter in koaxialer Bauweise nach dem Oberbegriff des Anspruches 1.

In funktechnischen Anlagen, insbesondere im Mobilfunkbereich, wird häufig für Sende- und Empfangssignale eine gemeinsame Antenne benutzt. Dabei verwenden die Sende- und Empfangssignale jeweils unterschiedliche Frequenzbereiche, und die Antenne muss zum Senden und Empfangen in beiden Frequenzbereichen geeignet sein. Zur Trennung der Sende- und Empfangssignale ist deshalb eine geeignete Frequenzfilterung erforderlich, mit der einerseits die Sendesignale vom Sender zur Antenne und andererseits die Empfangssignale von der Antenne zum Empfänger weitergeleitet werden. Zur Aufteilung der Sende- und Empfangssignale oder zur Zusammenführung oder Trennung von Mobilfunkbändern werden heutzutage unter anderem Hochfrequenzfilter in koaxialer Bauweise eingesetzt.

Zwei zusammengeschaltete Hochfrequenzfilter bilden dabei eine sogenannte Duplexweiche, die eine weitgehend entkoppelte Zusammenschaltung von Sendern und Empfängern auf eine gemeinsame Antenne ermöglicht. Beispielsweise kann ein Paar von Hochfrequenzfiltern eingesetzt werden, die beide ein bestimmtes Frequenzband zulassen (Bandpassfilter). Alternativ kann ein Paar von Hochfrequenzfiltern verwendet werden, die beide ein bestimmtes Frequenzband sperren (Bandsperrfilter). Ferner kann ein Paar von Hochfrequenzfiltern verwendet werden, von denen ein Filter Frequenzen unterhalb einer Frequenz zwischen Sende- und Empfangsband hindurch lässt und Frequenzen oberhalb dieser Frequenz sperrt (Tiefpassfilter), und das andere Filter Frequenzen unterhalb einer Frequenz zwischen Sende- und Empfangsband sperrt und darüber liegende Frequenzen durchlässt (Hochpassfilter). Auch weitere Kombinationen aus den soeben genannten Filtertypen sind denkbar.

Hochfrequenzfilter werden häufig aus koaxialen Resonatoren aufgebaut, da sie aus Fräs- bzw. Gussteilen bestehen, wodurch sie einfach herstellbar sind. Darüber hinaus gewährleisten diese Resonatoren eine hohe elektrische Güte sowie eine relativ große Temperaturstabilität.

Ein temperatur-kompensierter koaxialer Resonator ist aus der WO 2006/058965 A1 bekannt geworden. Er umfasst gemäß einem Ausführungsbeispiel neben einem koaxialen Gehäuse mit entsprechendem Innenleiter, der im Abstand unterhalb eines Deckels endet, eine Ausführungsform zur Einstellung der Resonanzfrequenz. Verwendet wird dazu wie üblich eine Schraube, die im Deckel unterschiedlich weit ein- oder ausgedreht werden kann. Das Stellglied liegt axial ausgerichtet zum Innenleiter und weist an seinem dem Innenleiter zugewandt liegenden stirnseitigen Ende ein dielektrisches Kompensationselement, welches scheibenförmig ausgestaltet ist, auf.

Eine insoweit vergleichbare Anordnung ist auch aus der JP 62123801 A bekannt geworden.

Ein Bandfilter für sehr kurze elektromagnetische Wellen ist aus der DE 12 65 316 B bekannt geworden. Gemäß dieser Vorveröffentlichung umfasst das einkreisige Bandfilter einen Innenleiter mit einer am freien Ende des Innenleiters ausgebildeten topfartigen kapazitiven Belastung, deren Durchmesser einem Vielfachen des Durchmessers des Innenleiters entspricht. In diese topfartige kapazitive Erweiterung kann ein topfartiger Stempel eintauchen, der an einer Stange befestigt ist, die in einer Buchse an der dem freien Ende des Innenleiters gegenüberliegenden Wand des Bandfilters verschieblich gelagert ist.

Die EP 2 044 648 B1 beschreibt ein Beispiel eines koaxialen Hochfrequenzfilters. Dieses Filter umfasst einen Resonator mit einem Innenleiter und einem Außenleiter, wobei in einem Gehäusedeckel des Resonators ein Abstimmelement vorgesehen ist, das ein Außengewinde aufweist. In dem entsprechenden Gehäusedeckel ist eine Gewindeaufnahme mit einem Gewinde vorgesehen. Die Gewindesteigung des Außengewindes des Abstimmelements unterscheidet sich von der Gewindesteigung des Innengewindes der Gewindeaufnahme in zumindest einem Teilabschnitt des Innengewindes und des Außengewindes, wodurch eine automatische Selbsthemmung des Abstimmelements realisiert wird. Durch den Gewindefehler zwischen dem Außengewinde und dem Innengewinde stellt sich eine maximale Verspannung zwischen dem Außengewinde des Gewindeglieds und dem Innengewinde der Gewindebohrung im Resonanzfiltergehäuse an den axial entfernt liegenden Gewindeabschnitten ein, wodurch genau an diesen Stellen aufgrund der hohen Kontaktkräfte eindeutig reproduzierbare elektrische Bedingungen erzeugt werden, wodurch unerwünschte Intermodulationseffekte vermieden werden können. Nachteilig ist bei dieser Art von Hochfrequenzfilter vor allem der kritische Kontaktübergang vom Außengewinde des Abstimmelements zum Innengewindes des Gehäusedeckels. Bedingt durch Metallabrieb zwischen dem Abstimmelement und dem Gehäusedeckel können sich sogenannte Intermodulationsprodukte, d.h. Störfrequenzen bilden.

Die US 4,380,747 beschreibt ein weiteres Beispiel eines koaxialen Hochfrequenzfilters. Das in diesem Dokument offenbarte Hochfrequenzfilter umfasst einen Koaxialresonator, der aus einem elektrisch leitfähigen Außenleiter und einem elektrisch leitfähigen Innenleiter besteht. Der Außenleiter und der Innenleiter sind über eine elektrisch leitfähige Bodenplatte miteinander verbunden. Der Koaxialresonator ist durch einen elektrisch leitfähigen Deckel abgeschlossen. Die Frequenzabstimmung erfolgt durch einen Gewindestift, dessen Eintauchtiefe in den Innenleiter frequenzbestimmend ist. Bei exakt eingestellter Frequenz wird der Abgleichgewindestift mit einer Kontermutter fixiert. Nachteilig bei dieser Art von Koaxialresonator ist der kritische Kontaktübergang vom Gewindestift zum Deckel. Bedingt durch Metallabrieb und undefinierte Kontaktstellen zwischen Gewindestift und Gewindebohrung können sich Intermodulationsprodukte bilden. Ein weiterer Nachteil ist die Änderung der abgestimmten Frequenz während des Kontervorgangs. Ursache hierfür ist eine minimale axiale Bewegung des Abgleichstifts während der Betätigung der Kontermutter. Dieser Effekt hat negativen Einfluss auf die Gesamtabgleichzeit, da mehrere Korrekturabgleichvorgänge erforderlich sind.

Die oben beschriebenen Hochfrequenzfilter haben die Gemeinsamkeit, dass die Abstimmelemente, die in dem Gehäusedeckel lageveränderlich gehalten sind, aus Metall bestehen. Die Lageveränderung der Abstimmelemente wird dadurch erreicht, dass die Abstimmelemente ein Außengewinde aufweisen, das in ein Innengewinde der Gehäusedeckel eingeschraubt ist. Folglich befinden sich die Gewinde in dem hochfrequenzkritischen Resonatorinnenraum, wodurch zwangsläufig Intermodulationsprobleme auftreten. Weiterhin benötigen aus Aluminium gefertigte Resonatorengehäuse für die Aufnahme der entsprechenden Abstimmelement Einpressgewinde, da Aluminium für Feingewinde zu weich ist, so dass sich das Gewinde des Einstellelements festfressen kann. Wie bereits oben erwähnt sind die Abstimmelemente in den oben beschriebenen koaxialen Hochfrequenzfiltern an hochfrequenzkritischen Stellen angeordnet, so dass auch Ströme über den Kontaktbereich des Außengewindes des Abstimmelements und dem Innengewinde des Resonatorgehäuses fließen. In der Druckschrift EP 2 044 648 B1 wird dieses Problem durch verspannte Gewinde angegangen. Ein entsprechendes koaxiales Hochfrequenzfilter ist jedoch in seiner Herstellung aufwendig und daher kostspielig.

Weiterhin weisen aus dem Stand der Technik bekannte Hochfrequenzfilter eine unzureichende Frequenzstabilisierung bei einer Temperaturveränderung auf. Bei einem Auftreten von Temperaturschwankungen kommt es zu einer Veränderung der mechanischen Länge des Innenleiterrohres. Da die mechanische Länge umgekehrt proportional zur Frequenz ist, sinkt die Resonanzfrequenz des Filters, wenn sich die mechanische Länge mit zunehmender Temperatur vergrößert. Dieser Effekt kann beispielsweise bei einem Filter mit einer Resonanzfrequenz von 2,4 GHz bei einem Temperaturunterschied von 120°C zu einer Veränderung der Resonanzfrequenz von 5,7 MHz führen.

Bei Temperaturveränderungen tritt ein weiterer zweiter Effekt auf. Am freien Ende des Innenleiters ist eine Kapazität zwischen dem Deckel und dem Innenleiterrohr ausgebildet (sogenannte Kopf-Kapazität). Diese Kapazität ist auch frequenzbestimmend. Kommt es zu einer Temperaturerhöhung, dehnen sich das Innenleiterrohr und die Wände des Außenleitergehäuses um den gleichen Faktor aus. Da die Wände des Außenleitergehäuses höher sind als das Innenleiterrohr, also eine größere axiale Länge aufweisen als das Innenleiterrohr, kommt es zu einer Vergrößerung des Abstandes zwischen Innenleiterrohr und Deckel, was eine Abnahme der Kopf-Kapazität zur Folge hat und zu einer Erhöhung der Resonanzfrequenz führt. Dieser Effekt wirkt somit der Verminderung der Resonanzfrequenz aufgrund der größeren mechanischen Länge des Innenleiterrohrs bei Temperaturerhöhrungen entgegen. Jedoch ist dieser Effekt kleiner als die oben beschriebene Resonanzfrequenzverminderung aufgrund der Ausdehnung des Resonators, so dass keine ausreichende Temperaturkompensation vorliegt.

Um den Effekt der Abnahme der Kopf-Kapazität bei Temperaturerhöhungen zu verstärken, ist es aus dem Stand der Technik bekannt, Teile des Innenleiterrohrs oder aus dem gesamten Innenleiter aus einem anderen Material mit einem geringeren Wärmeausdehnungskoeffizienten als das Außenleitergehäuse zu fertigen. Dadurch wird bei einer Temperaturerhöhung die Kopf-Kapazität noch kleiner und kompensiert den Effekt der Frequenzzunahme durch die temperaturbedingte Längenausdehnung. Mit solchen Filtern kann eine Temperaturkompensation dahingehend erreicht werden, dass die Resonatoren im Filter in einem bestimmten Temperaturbereich eine konstante Resonanzfrequenz aufweisen. Jedoch hat diese Art der Kompensation einige Nachteile. Dadurch, dass der Innenleiter oder Teile des Innenleiters aus einem anderen Material als das Gehäuse bestehen, tritt immer eine Störstelle zwischen den zwei Materialien auf, selbst wenn beide miteinander verlötet werden. Dies kann abgesehen von Fertigungsproblemen auch Intermodulationsprobleme hervorrufen.

Ferner müssen mehrere unterschiedliche Materialien im hochfrequenzkritischen Resonatorraum zusammengeführt werden, wobei mechanische Toleranzen in diesem Raum gravierende Einflüsse auf das Filter haben können. Wird ein Innenleiter z.B. nicht auf wenige hunderdstel Millimeter genau im Filter platziert, verändert sich die Koppelbandbreite zu allen benachbarten Resonatoren, was wiederum Probleme bei der Abstimmung mit sich bringen kann.

Aus der US 6,407,651 B1 ist ein Hochfrequenzfilter mit einer Temperatur-Kompensationseinrichtung bekannt. Dieser Hochfrequenz-Koaxialresonator umfasst ein Außenleitergehäuse mit einem daran axial angeordneten Innenleiterrohr. Das Innenleiterrohr endet mit einem Abstand unterhalb eines das Außenleitergehäuse verschließenden Deckels. Das Innenleiterrohr ist mit einer das Innenleiterrohr durchsetzenden Längsbohrung versehen, in welche von unten her eine Schraube eindrehbar ist. Die Schraube ist in ein Gegenstück eindrehbar, welches im Abstand zum freien Ende des Innenleiterrohres einen umlaufenden Rand aufweist, so dass zwischen diesem umlaufenden Rand des Gegenstücks und dem freien Stirnrand des Innenleiterrohres ein balgförmiges Element eingesetzt werden kann. Die Schraube weist dabei einen Wärmeausdehnungskoeffizienten auf, der geringer ist als der Wärmeausdehnungskoeffizienten des beispielsweise aus Aluminium bestehenden Innenleiterrohres. Das balgförmige Ausgleichselement besteht ferner aus einem anderen Material verglichen mit dem Material der Schraube sowie des Innenleiterrohres.

Im Falle einer Temperaturzunahme mit einer entsprechenden Vergrößerung der Axiallänge des Innenleiterrohres wird durch diese Kompensationseinrichtung sichergestellt, dass das balgförmige Kompensationselement entsprechend weiter zusammengepresst wird, da sich die Gesamtkonstruktion aus Schraube und Gegenstück in der Gesamtlänge demgegenüber nur geringfügig in der Länge ändert. Diese Ausführungsform weist aber auch diverse Nachteile auf, da zusätzliche Elemente notwendig sind, da das balgförmige Element an der umlaufenden Stirnwand des Innenleiterrohres angeschweißt werden muss, etc.. Auch Intermodulationsprobleme können dadurch bedingt sein.

Ein gattungsbildendes Hochfrequenzfilter ist aus der EP 0 068 919 A1 bekannt geworden. Es umfasst einen Innenleiter, der an einer Wand des Filters verankert ist und sich in Richtung einer gegenüberliegenden Wand erstreckt und vor dieser Wand endet. Am freien Ende dieses Innenleiters ist eine Sackbohrung eingebracht. Der Innenleiter weist einen über seine Gesamtlänge gleichen Außendurchmesser auf.

Dem freien Ende des Innenleiters gegenüberliegend ist in der Wand ein Einstellelement verankert. Dieses Einstellelement umfasst ein Schraubgewinde-Metallstück, welches mit einem Außengewinde in einer Innengewindebohrung der Wand eingedreht ist. In diesem Außengewinde-Metallstück ist eine Innenbohrung eingebracht, in welche ein axial verschieblicher Stift eingreift. Dieser Stift kann aus Metall oder aus einem dielektrischen Material bestehen. Auf der der Gehäusewand zugewandt liegenden Seite des verstellbaren Stiftes ist ebenfalls eine Sackbohrung eingebracht, in welcher ein dielektrischer Stab eingesetzt ist, der letztlich über das mit dem Außengewinde versehene Metallstück stirnseitig übersteht und in die Sackbohrung im Innenleiter je nach Einstellung des Einstellgliedes unterschiedlich weit eingreifen kann.

Durch diese Konstruktion soll die Ausbreitung von elektrischen Strömen zwischen dem Einstellstift und dem den Einstellstift umgebenden Außengewinde-Metallteil vermieden sein. Darüber hinaus kann auch der Einstellstift mit dem dielektrischen Stab insgesamt als dielektrisches Bauteil ausgebildet sein.

Gleichwohl können aber zwischen dem mit dem Außengewinde versehenen Metallstück, welches in einer mit einem Innengewinde versehenen Gehäusewand eingedreht ist, und der Innengewindebohrung Ströme verursacht sein.

Aufgabe der vorliegenden Erfindung ist es von daher, ausgehend von dem gattungsbildenden Stand der Technik eine verbesserte und einfache Möglichkeit zum Abstimmen von Resonatoren, d.h. Einzelresonatoren, Hochfrequenzfiltern, Frequenzweichen, Bandpassfiltern, Bandsperrfiltern und dgl. zu schaffen, die kostengünstiger zu realisieren ist und die oben beschriebenen Intermodulationsprobleme nicht aufweist und darüber hinaus eine verbesserte Temperaturkompensation aufweist.

Die Aufgabe wird erfindungsgemäß durch ein Hochfrequenzfilter gemäß Anspruch 1 gelöst. Vorteilhafte Ausgestaltungen der Erfindung sind in den Unteransprüchen angegeben.

Das erfindungsgemäße Hochfrequenzfilter geht von einem Abstimmelement aus, welches ein dielektrisches Material umfasst und/oder aus einem dielektrischen Material gebildet ist. Dadurch entstehen an den Kontaktpunkten des Abstimmelements mit dem Gehäusedeckel bzw. mit einer zwischen dem Gehäusedeckel und dem Abstimmelement angeordneten Buchse keine Intermodulationsprobleme, da die Verwendung von dielektrischem Material (Kunststoffe, Keramik etc.) für das Abstimmelement das Auftreten von Stromübergängen in metallischen Gewindebereichen vermeidet. Somit ist es auch möglich, dass das Abstimmelement von der Gehäusedeckelseite aus bedient wird, d.h. von der gleichen Seite wie üblicherweise auch Zusatzabgleichelemente (z.B. zur Verkopplungseinstellung zwischen Resonatoren). Eine Abstimmung über zwei Seiten des Hochfrequenzfilters, d.h. über die Gehäusedeckelseite und über die Gehäusebodenseite wird dadurch vermieden, ohne dass eine Intermodulationproblematik auftritt. Weiterhin vorteilhaft ist, dass der Gehäuseboden bei dem erfindungsgemäßen Hochfrequenzfilter keine Abgleichöffnung aufweist, wodurch zusätzliche Abdichtmaßnahmen wie beispielsweise Dichtfolien, Dichtklebungen oder Umweltdeckel bei Außenanwendungen entfallen. Weiterhin vorteilhaft ist, dass die thermische Längenausdehnung des aus einem dielektrischen Material bestehenden oder ein solches umfassenden Abstimmelements in dem Hochfrequenzfilter eine temperaturkompensatorische Wirkung aufweist, d.h. temperaturbedingte Frequenzänderungen können deutlich minimiert werden. Weiterhin ist anzumerken, dass ein entsprechend ausgebildetes Abstimmelement besonders kostengünstig herzustellen ist, da aufgrund der Materialwahl das Abstimmelement beispielsweise im Spritzgussverfahren sehr kostengünstig hergestellt werden kann.

Das erfindungsgemäße Abstimmelement weist einen Zentralabschnitt auf, mittels dessen das Abstimmelement lageveränderlich gehalten ist. Weiterhin weist das Abstimmelement eine Umlaufwandung auf, die durch eine um den Zentralabschnitt umlaufende Ausnehmung von dem Zentralabschnitt getrennt ist, so dass zwischen dem Zentralabschnitt und der Umlaufwandung ein Abstandsraum gebildet ist. Der Zentralabschnitt ist mit der Umlaufwandung über einen Abstimmelementboden verbunden. Das dem Gehäuseboden gegenüberliegende stirnseitige Ende der Buchse ist im Abstandsraum zwischen Zentralabschnitt und Umlaufwandung des Abstimmelements aufnehmbar, so dass die Umlaufwandung zwischen der Buchse und dem Innenleiter im Bereich dessen Längsausnehmung angeordnet ist. Das Abstimmelement ist folglich glockenförmig ausgebildet und ist im Querschnitt umgekehrt T-förmig.

Durch ein entsprechend ausgebildetes Hochfrequenzfilter ist die Resonanzfrequenz des Resonators besonders effektiv einstellbar. Darüber hinaus weist das entsprechend ausgebildete Hochfrequenzfilter besonders gute Temperaturkompensationseigenschaften auf. Weiterhin gewährleistet ein entsprechend ausgebildetes Hochfrequenzfilter einen wirksamen Überspannungsschutz. Denn der Abstand zwischen dem Innenleiterrohr im Bereich dessen stirnseitigen Endes und dem dem Gehäuseboden zugewandten stirnseitigen Ende der Buchse ist besonders klein, so dass in diesem Bereich die maximale elektrische Feldstärke am sogenannten offenen Ende des Innenleiters auftritt. An dieser Stelle besteht bei höheren Sendeleistungen aufgrund von Resonanzeffekten eine erhöhte Überschlaggefahr. Die Umlaufwandung des Abstimmelements ist zwischen dem Innenleiterrohr und der Gewindebuchse angeordnet, so dass das Abgleichelement bzw. das Abstimmelement aufgrund dessen Isolationswirkung zuverlässig vor Überschlägen schützt.

Vorzugsweise umfasst das Abstimmelement ferner einen um das Abstimmelement umlaufenden Kragen, der mit dem dem Gehäusedeckel gegenüberstehenden stirnseitigen Ende der Umlaufwandung verbunden ist und sich radial vom Zentralabschnitt weg gerichtet erstreckt. Ein entsprechend ausgebildetes Hochfrequenzfilter weist einen nochmals erhöhten Überschlagschutz am offenen Ende des Innenleiters auf, da der Kragen das stirnseitige Ende des Innenleiters überspannt, so dass ein Überschlag zwischen Innenleiter und Gehäusedeckelinnenseite zuverlässig unterbunden wird.

Vorzugsweise weist die Umlaufwandung des Abstimmelements eine Randkante auf, so dass die Umlaufwandung oberhalb der Randkante, d.h. zum Gehäusedeckel hin gerichtet eine kleinere Wandstärke aufweist als unterhalb der Randkante, d.h. zum Gehäuseboden hin gerichtet. Ein entsprechend ausgebildetes Hochfrequenzfilter weist nochmals verbesserte Temperaturkompensationseigenschaften auf.

Die das Abstimmelement aufnehmende Buchse kann mit dem Gehäusedeckel stoffschlüssig verbunden sein. Dies kann beispielsweise dadurch erreicht werden, dass der Gehäusedeckel aus einem Gussteil hergestellt wird, wobei die Buchse ein integrales Bestandteil des Gussdeckels ist. Alternativ kann die Buchse aber auch ein separates Bauteil sein, das mit dem Gehäusedeckel verbunden ist. Eine entsprechende Verbindung kann beispielsweise durch ein Einpressen der Buchse in den Gehäusedeckel oder durch ein Verlöten bzw. ein Verschweißen der Buchse mit dem Gehäusedeckel realisiert sein.

Vorzugsweise weist der Innenleiter eine Längsausnehmung auf, die sich von dem den Gehäusedeckel gegenüberliegenden stirnseitigen Ende des Innenleiters in Richtung des Gehäusebodens erstreckt, wobei das Abstimmelement in die Längsausnehmung des Innenleiters einführbar ist. Durch eine entsprechende Ausgestaltung des Hochfrequenzfilters lässt sich dessen Resonanzfrequenz besonders effektiv einstellen.

Vorzugsweise endet dabei die Buchse in Höhe des stirnseitigen Endes des Innenleiters oder taucht in die Längsausnehmung des Innenleiters ein, wobei das Abstimmelement aus dem dem Gehäuseboden gegenüberliegenden stirnseitigen Ende der Buchse herausragt. Auch eine entsprechende Ausgestaltung des Hochfrequenzfilters ermöglicht eine besonders effektive Einstellung der Resonanzfrequenz des Hochfrequenzfilters.

Vorzugsweise bestehen die Gehäusewand und der Innenleiter aus einem ersten Material, das einen ersten Wärmeausdehnungskoeffizienten aufweist, oder die Gehäusewand besteht aus einem einen ersten Wärmeausdehnungskoeffizienten aufweisenden ersten Material und der Innenleiter besteht aus einem einen zweiten Wärmeausdehnungskoeffizienten aufweisenden zweiten Material. Das Abstimmelement besteht aus einem dritten Material, das einen dritten Wärmeausdehnungskoeffizienten aufweist. Der dritte Wärmeausdehnungskoeffizient des dritten Materials ist dabei größer als der erste Wärmeausdehnungskoeffizient des ersten Materials und/oder größer als der zweite Wärmeausdehnungskoeffizient des zweiten Materials.

Bei einer Temperaturerhöhung dehnt sich in der Axialrichtung des Abstimmelements das Abstimmelement stärker aus als der Innenleiter und die Gehäusewand, so dass ein größerer Anteil der Umlaufwandung oberhalb der Randkante zwischen dem Innenleiter und der Buchse angeordnet ist, wodurch sich weniger dielektrisches Material zwischen dem Innenleiter und der Buchse befindet, wodurch sich die Kopf-Kapazität des Resonators verkleinert. Umgekehrt zieht sich bei einer Temperaturverminderung das Abstimmelement in der Axialrichtung stärker zusammen als der Innenleiter und die Gehäusewand, so dass ein kleinerer Anteil der Umlaufwandung oberhalb der Randkante zwischen dem Innenleiter und der Buchse angeordnet ist, wodurch sich mehr dielektrisches Material zwischen dem Innenleiter und der Buchse befindet, wodurch die Kopf-Kapazität des Resonators vergrößert wird.

Folglich wird die Verminderung der Kopf-Kapazität bei einer Temperaturerhöhung bei dem entsprechend ausgebildeten Hochfrequenzfilter verstärkt, so dass aufgrund der Verminderung der Kopf-Kapazität die damit einhergehende Erhöhung der Resonanzfrequenz stärker ausfällt, was eine stärkere Temperaturkompensation zur Folge hat, denn bei einer Temperaturerhöhung sinkt parallel die Resonanzfrequenz aufgrund mechanischen Verlängerung des Innenleiterrohrs. Selbiges gilt umgekehrt für die Temperaturkompensation bei einer Temperaturverminderung:

In einer bevorzugten Ausführungsform der Erfindung weist die Höhe der am Gehäusedeckel vorgesehenen Buchse mit dem Innengewinde im Verhältnis zum Durchmesser der Buchse ein Maß auf, welches größer oder gleich 1,5 ist. Durch derartige Werte wird auf jeden Fall sichergestellt, dass keine elektromagnetische Strahlung nach außen hin austreten kann.

Die Erfindung wird nachfolgend anhand von Zeichnungen näher erläutert. Dabei zeigen im Einzelnen:
- Figur 1:: einen schematischen axialen Querschnitt durch ein erfindungsgemäßes Hochfrequenzfilter gemäß einer ersten Ausführungsform der vorliegenden Erfindung; und
- Figur 2:: einen schematischen axialen Querschnitt durch das erfindungsgemäße Hochfrequenzfilter gemäß einer zweiten Ausführungsform der vorliegenden Erfindung.

In der nun folgenden Beschreibung bezeichnen gleiche Bezugszeichen gleiche Bauteile bzw. gleiche Merkmale, so dass eine einmal in Bezug auf eine Zeichnung durchgeführte Beschreibung bezüglich eines Bauteils auch für die übrigen Zeichnungen bzw. Figuren gilt, so dass eine wiederholende Beschreibung vermieden wird.

In Figur 1 ist ein erfindungsgemäßes Hochfrequenzfilter dargestellt, das einen Resonator 1 umfasst. Das Hochfrequenzfilter kann aber auch mehrere miteinander gekoppelte Resonatoren 1 umfassen. Jeder Resonator 1 umfasst einen Innenleiter 10 und ein Außenleitergehäuse, das wiederum einen Gehäuseboden 20, einen vom Gehäuseboden 20 beabstandeten Gehäusedeckel 22 und eine zwischen dem Gehäuseboden 20 und dem Gehäusedeckel 22 umlaufende Gehäusewand 24 umfasst. Aus Figur 1 ist ersichtlich, dass der Innenleiter 10 mit dem Gehäuseboden 20 und der Gehäusewand 24 einstückig ausgebildet ist. Der Gehäusedeckel 22 liegt auf den freien Enden der Gehäusewand 24 auf und kann beispielsweise mittels nicht dargestellten Schrauben mit den Stirnseiten der Gehäusewand mechanisch verbunden sein. Es ist jedoch auch möglich, dass der Gehäusedeckel 22 einstückig mit der Gehäusewand ausgebildet ist. Ein freies Ende 11 des Innenleiters 10, der die Stirnseite des Innenleiters 10 darstellt, weist zu der Innenseite des Gehäusedeckels 22 einen vorbestimmten Abstand auf.

Aus Figur 1 ist ersichtlich, dass der Innenleiter 10 eine Längsausnehmung 12 aufweist, die sich von dem dem Gehäusedeckel 22 gegenüberliegenden stirnseitigen Ende des Innenleiters 10 in Richtung des Gehäusebodens 20 erstreckt. Bei den in den Figuren 1 und 2 dargestellten Resonatoren 1 sind die Innenleiter 10 als Innenleiterrohre 10 bzw. als Innenleiterzylinder 10 ausgebildet.

Aus den Figuren 1 und 2 ist ersichtlich, dass das Hochfrequenzfilter ferner eine Buchse 40 aufweist, die in den dargestellten Ausführungsbeispielen als eine Gewindebuchse 40 mit einem Innengewinde 41 ausgebildet ist. Die Gewindebuchse 40 ist mit dem Gehäusedeckel 22 galvanisch verbunden. Die Gewindebuchse 40 kann folglich aus einem Metall bestehen oder kann aus einem dielektrischem Material bestehen, das mit einer Metallschicht überzogen ist. Selbiges gilt für den Gehäusedeckel 22, der entweder aus einem Metall gebildet ist oder aber metallisch beschichtet ist. Die Buchse 40 kann auch einstückig mit dem Gehäusedeckel 22 ausgebildet sein, so dass die Buchse 40 stoffschlüssig mit dem Gehäusedeckel 22 verbunden ist. Des Weiteren ist es möglich, dass die Gewindebuchse 40 mit dem Gehäusedeckel 22 beispielsweise durch eine Einpressung verbunden ist. Die Gewindebuchse 40 kann mit dem Gehäusedeckel 22 auch über eine Verlötung oder eine Verschweißung galvanisch verbunden sein.

Die Gewindebuchse 40 taucht in die Längsausnehmung 12 des Innenleiters 10 ein. Jedoch ist es auch möglich, dass die Gewindebuchse 40 in Höhe des stirnseitigen Endes 11 des Innenleiters 10 endet. Auch ist es möglich, dass die Gewindebuchse 40 oberhalb des stirnseitigen Endes 11 des Innenleiters 10 endet. Die in den Figuren 1 und 2 dargestellte Gewindebuchse 40 erstreckt sich auch außerhalb des Resonatorinnenraums, so dass die Gehäusewandung der Gewindebuchse 40 sich über den Gehäusedeckel 22 nach außen hin erstreckt.

Das erfindungsgemäße Hochfrequenzfilter umfasst ferner ein Abstimmelement 30, das in seiner Axialstellung lageveränderlich in der Buchse 40 gehalten ist. Das Abstimmelement 30 weist dazu ein Außengewinde 32 auf einem Zentralabschnitt 31 auf. Das Außengewinde 32 steht mit dem Innengewinde 41 der Gewindebuchse 40 in Eingriff, so dass durch eine Drehung des Abstimmelements 30 dessen Axialstellung veränderbar ist. Das Abstimmelement 30 umfasst ferner eine Umlaufwandung 33, die durch eine um den Zentralabschnitt 31 umlaufende Ausnehmung 35 von dem Zentralabschnitt 31 getrennt ist. Somit ist zwischen dem Zentralabschnitt 31 und der Umlaufwandung 33 ein Abstandsraum 35 gebildet. Der Zentralabschnitt 31 ist mit der Umlaufwandung 33 über einen Abstimmelementboden 36 verbunden.

Das dem Gehäuseboden 20 gegenüberliegende stirnseitige Ende der Gewindebuchse 40 ist in dem Abstandsraum 35 zwischen dem Zentralabschnitt 31 und der Umlaufwandung 33 des Abstimmelements 30 aufgenommen. Somit ist die Umlaufwandung 33 zwischen der Buchse 40 und der Wandung des Innenleiterrohres 10 angeordnet. Durch Ein- und Ausdrehen des Abstimmelements 30 in den Resonatorinnenraum kann somit eingestellt werden, wie viel der Umlaufwandung 33 zwischen der Gewindebuchse 40 und dem Innenleiter 10 angeordnet ist, so dass dadurch die Kopf-Kapazität des Resonators 1 eingestellt werden kann. Das Abstimmelement 30 besteht vorzugsweise aus einem Kunststoff also aus einem Dielektrikum. Umso mehr Material der Umlaufwandung 33 zwischen der Wandung der Gewindebuchse 40 und der Wandung des Innenleiters 10 angeordnet ist, desto größer wird die Kopf-Kapazität des Resonators 1. Folglich kann durch Hineindrehen des Abstimmelements 30 in die Längsausnehmung 12 des Innenleiters 10 die Kopf-Kapazität des Resonators erhöht werden. Durch Herausdrehen des Abstimmelements 30 aus der Längsausnehmung 12 des Innenleiters 10 befindet sich weniger dielektrisches Material zwischen der Gewindebuchse 40 und dem Innenleiter 10, so dass dadurch die Kopf-Kapazität des Resonators abgesenkt wird.

Da das Abstimmelement 30 aus einem dielektrischen Material bzw. aus einem Dielektrikum, so wie beispielsweise einem Kunststoff gebildet ist, treten an der Kontaktstelle des Außengewindes 32 mit dem Innengewinde 41 keine Intermodulationsprobleme auf. Durch Drehen des Abstimmelements 30 in der Gewindebuchse 40 entsteht kein Metallabrieb, die zu einer Intermodulationsproblematik führen könnten.

Da mit anderen Worten das Abstimmelement 30 beispielsweise insgesamt aus einem dielektrischen Material wie Kunststoff bestehen kann, also einschließlich des Außengewindes 32, kann zu der Buchse, die mit dem zugehörigen Innengewinde 41 aus einem elektrisch leitfähigen Material besteht, kein Stromübergang stattfinden. Um einen derartigen Stromübergang zu vermeiden ist es grundsätzlich ausreichend, wenn beispielsweise das Abstimmelement 30 in seinem Außenmantelbereich aus einem dielektrischen Material besteht, so dass die gesamten Gewindegänge aus einem dielektrischen Material gebildet sind, so dass hier kein Stromübergang mit dem aus Metall oder einem mit einer metallischen Schicht überzogenen Innengewinde der Buchse 40 stattfinden kann. In diesem Fall könnte also der axiale Kern in einem geringeren Durchmesser als der Außendurchmesser des Abstimmelements 30 auch aus Metall bestehen, da dieses Metall nirgendwo in Kontakt treten kann mit der Oberfläche des Innengewindes 32 der Gewindebuchse 40. Ansonsten wird grundsätzlich angemerkt, dass letztlich auch nicht nur das Abstimmelement 30 insoweit ganz oder teilweise aus einem dielektrischen Material bestehen kann, sondern auch die Gewindebuchse. Denn ein Gewinde-Gewindeeingriff mit einem Außengewinde 32 des Abstimmelementes 30 und einem Innengewinde 41 der Gewindebuchse 40 jeweils aus dielektrischem Material führt ja ebenfalls dazu, dass keine Stromübergänge in dem Bereich des Gewinde-Gewindeeingriffs stattfinden können.

Die Umlaufwandung 33, die zwischen dem Innenleiter 10 und der Gewindebuchse 40 angeordnet ist, ist ein Überspannungsschutz des Resonators 1. Bei dem Koaxialresonator 1 tritt die maximale Feldstärke am offenen Ende 11 des Innenleiters 10 auf. Bei hohen Sendeleistungen erhöht sich die Überschlagsgefahr von dem Innenleiter 10 hin zur Gewindebuchse 40. Diese Überschlagsgefahr wird durch die Umlaufwandung 33 des Abstimmelements 30 erheblich vermindert.

Aus den Figuren 1 und 2 ist ersichtlich, dass die Umlaufwandung 33 des Abstimmelements 30 eine sogenannte Randkante 34 aufweist. Die Wandstärke der Umlaufwandung 33 ist oberhalb der Randkante 34 kleiner als die Wandstärke der Umlaufwandung unterhalb der Randkante 34. In den dargestellten Ausführungsformen ist die Kante 34 der Gewindebuchse 40 zugewandt. Jedoch ist es auch möglich, dass diese Kante 34 der Innenwandung des Innenleiters 10 zugewandt ist.

In Figur 2 ist ein Hochfrequenzfilter gemäß der zweiten Ausführungsform der vorliegenden Erfindung dargestellt. Der Aufbau des in Figur 2 dargestellten Hochfrequenzfilter ist identisch mit dem in Figur 1 dargestellten Hochfrequenzfilter, mit dem einzigen Unterschied, dass das Abstimmelement 30 ferner einen umlaufenden Kragen 37 umfasst, der mit dem dem Gehäusedeckel 22 gegenüberstehenden stirnseitigen Ende der Umlaufwandung 33 verbunden ist und sich radial vom Zentralabschnitt 31 weg gerichtet erstreckt. Dieser Kragen 37 hat eine weitere Reduzierung der Überschlagsgefahr zur Folge. Denn der Kragen 37 ist oberhalb des freien Endes 11 des Innenleiters 10 positioniert, so dass der Kragen 37 zwischen dem freien Ende 11 und der Innenwand des Gehäusedeckels 22 angeordnet ist. Somit wird ein Überschlag zwischen dem Innenleiter 10 und dem Gehäusedeckel 22 auch zuverlässig unterbunden.

Der Gehäuseboden 20, die Gehäusewand 24 und der Innenleiter 10 bestehen üblicherweise aus einem Metall, d.h. aus einem ersten Material, das einen ersten Wärmeausdehnungskoeffizienten aufweist. Es ist auch möglich, dass die Gehäusewand 24 aus einem einen ersten Wärmeausdehnungskoeffizienten ausweisenden ersten Material und der Innenleiter 10 aus einem einen zweiten Wärmeausdehnungskoeffizienten ausweisenden zweiten Material besteht. Wie bereits oben beschrieben kann das Abstimmelement beispielsweise aus einem Kunststoff, d.h. aus einem dritten Material bestehen, das einen dritten Wärmeausdehnungskoeffizienten aufweist. Der dritte Wärmeausdehnungskoeffizienten des Kunststoffes ist größer als der erste Wärmeausdehnungskoeffizienten des ersten Materials und/oder größer als der zweite Wärmeausdehnungskoeffizienten des zweiten Materials. Bei einer Temperaturerhöhung hat dies zur Folge, dass sich das Abstimmelement 30 stärker ausdehnt als der Innenleiter 10 und die Gehäusewand 24, so dass sich ein größerer Anteil der Umlaufwandung 33 oberhalb der Randkante 34 zwischen dem Innenleiter 10 und der Buchse 40 befindet. Dadurch befindet sich weniger dielektrisches Material, aus dem das Abstimmelement 30 gebildet ist, zwischen dem Innenleiter 10 und der Buchse 40, wodurch sich die Kopf-Kapazität des Resonators 1 verkleinert.

Bei einer Temperaturverminderung wiederum zieht sich das Abstimmelement in der Axialrichtung stärker zusammen als der Innenleiter 10 und die Gehäusewand 24, wodurch sich ein kleinerer Anteil der Umlaufwandung oberhalb der Randkante zwischen dem Innenleiter 10 und der Buchse 40 befindet, was wiederum zur Folge hat, dass sich mehr dielektrisches Material zwischen dem Innenleiter 10 und der Buchse 40 befindet. Dadurch vergrößert sich die Kopf-Kapazität des Resonators.

Bei dem oben beschriebenen Hochfrequenzfilter kann das Außenleitergehäuse beispielsweise aus Aluminium, Messing, Invarstahl, Aluminiumguss oder Arnitekunststoff mit Glasfaser gebildet sein. Aus selbigen Materialien kann auch der Gehäusedeckel 22 gebildet sein. Ebenso kann das Gehäuse mit dem Innenleiter, dem Gehäuseboden sowie dem Gehäusedeckel aus einem dielektrischen Material bestehen, welches mit einer elektrisch leitfähigen Schicht überzogen ist. Üblicherweise ist die elektrisch leitfähige Schicht am Deckel an der Innenseite angebracht, damit an der Verbindungsstelle zwischen Gehäusedeckel und umlaufenden Gehäusewänden des Außenleitergehäuses eine vollflächige galvanische Kontaktierung sichergestellt ist. Diese elektrisch leitfähige Schicht kann auch im Bereich der Buchse 40 vorgesehen sein und dabei das Innengewinde 41 der Gewindebuchse 40 mit überziehen, so dass das Innengewinde an seiner Oberfläche wiederum elektrisch leitfähig ist. Das Abstimmelement kann beispielsweise aus Acrylnitril-Butadien-Styrol (ABS-Kunststoff) gebildet sein. Der Innenleiter kann aus den gleichen Materialien wie das Außenleitergehäuse gebildet sein.

Im gezeigten Ausführungsbeispiel ist gezeigt, dass die Gewindebuchse 40 gegebenenfalls auch in unterschiedlicher Höhe den Gehäusedeckel durchsetzend angebracht werden kann. Dabei hat es sich als günstig erwiesen, wenn die Höhe H, also die axiale Länge H der Gewindebuchse 40 im Verhältnis zum Innendurchmesser D der Gewindebuchse 40 ein Maß aufweist, welches ≥ 1,5 ist, vorzugsweise ≥ 1,6, 1,7, 1,8, 1,9, 2,0 oder sogar 2,25, 2,5, 2,75, 3,0 und/oder mehr. In der Regel ist es jedoch ausreichend, wenn diese Werte nicht größer als 2,0 oder 2,5 oder auch 3,0 sind. In all den Fällen wird sichergestellt, dass das Gesamtgehäuse nach außen hin optimal geschirmt ist und keine elektromagnetische Strahlung aus- oder eintreten kann.

## Patentansprüche

1. Hochfrequenzfilter in koaxialer Bauweise, wobei das Hochfrequenzfilter folgende Merkmale aufweist:
- das Hochfrequenzfilter umfasst zumindest einen Resonator (1) mit einem Innenleiter (10) und einem Außenleitergehäuse (24');
- das Außenleitergehäuse (24') umfasst einen Gehäuseboden (20), einen vom Gehäuseboden (20) beabstandeten Gehäusedeckel (22) und eine zwischen dem Gehäuseboden (20) und dem Gehäusedeckel (22) umlaufende Gehäusewand (24);
- der Innenleiter (10) ist mit dem Gehäuseboden (20) galvanisch verbunden und erstreckt sich in axialer Richtung vom Gehäuseboden (20) in Richtung des Gehäusedeckels (22);
- der Innenleiter (10) endet im Abstand vor dem Gehäusedeckel (22) und/oder ist vom Gehäusedeckel (22) galvanisch getrennt;
- der Resonator (1) umfasst ein dem Innenleiter (10) gegenüberliegend angeordnetes Abstimmelement (30), das in dem Gehäusedeckel (22) in seiner Axialstellung lageveränderlich zumindest mittelbar gehalten ist und in den Resonatorinnenraum ragt;
- der Innenleiter (10) weist eine Längsausnehmung (12) auf, die sich von dem dem Gehäusedeckel (22) gegenüberliegenden stirnseitigen Ende des Innenleiters (10) in Richtung des Gehäusebodens (20) erstreckt;
- das Abstimmelement (30) ist in die Längsausnehmung (12) des Innenleiters (10) einführbar;
- in dem Gehäusedeckel (22) oder in einer im Gehäusedeckel (22) vorgesehenen und mit dem Gehäusedeckel (22) verbundenen Buchse (40) ist ein Innengewinde (41) ausgebildet, in welches das mit einem Außengewinde (32) versehene Abstimmelement (30) verdrehbar angeordnet ist;
- das Abstimmelement (30) ist aus einem dielektrischen Material derart gebildet, dass zwischen dem Außengewinde (32) und dem Innengewinde (41) Stromübergänge vermieden sind; und
- das Abstimmelement (30) weist einen Zentralabschnitt (31) auf, mittels dessen das Abstimmelement (30) lageveränderlich gehalten ist,
**gekennzeichnet durch** die folgenden weiteren Merkmale:
- das Abstimmelement (30) weist ferner eine Umlaufwandung (33) auf, wobei das Abstimmelement (30) und die Umlaufwandung (33) durch eine um den Zentralabschnitt (31) umlaufende Ausnehmung (35) voneinander getrennt sind, so dass zwischen dem Zentralabschnitt (31) und der Umlaufwandung (33) ein Abstandsraum (35) gebildet ist, wobei der Zentralabschnitt (31) und die Umlaufwandung (33) über einen Abstimmelementboden (36) miteinander verbunden sind; und
- das dem Gehäuseboden (20) gegenüberliegende stirnseitige Ende der Buchse (40) ist im Abstandsraum (35) zwischen Zentralabschnitt (31) und Umlaufwandung (33) des Abstimmelements (30) aufnehmbar oder taucht darin ein, so dass die Umlaufwandung (33) zwischen der Buchse (40) und dem Innenleiter (10) im Bereich dessen Längsausnehmung (12) angeordnet ist.

2. Hochfrequenzfilter nach Anspruch 1, **gekennzeichnet durch** das folgende Merkmal:
- der Gehäusedeckel (22) umfasst eine mit dem Gehäusedeckel (22) galvanisch verbundene Buchse (40), die sich in Richtung des Gehäusebodens (20) erstreckt.

3. Hochfrequenzfilter nach Anspruch 1 oder 2, **gekennzeichnet durch** die folgenden Merkmale:
- die Buchse (40) endet in Höhe des stirnseitigen Endes des Innenleiters (10) oder taucht in die Längsausnehmung (12) des Innenleiters (10) ein; und
- das Abstimmelement (30) ragt aus dem dem Gehäuseboden (20) gegenüberliegenden stirnseitigen Ende der Buchse (40) heraus und taucht somit noch weiter in die Längsausnehmung (12) des Innenleiters (10) ein.

4. Hochfrequenzfilter nach einem der Ansprüche 1 bis 3, **dadurch gekennzeichnet, dass** die Umlaufwandung (33) des Abstimmelements (30) eine Randkante (34) aufweist, so dass die Umlaufwandung (33) oberhalb der Randkante (34) eine kleinere Wandstärke aufweist als unterhalb der Randkante (34).

5. Hochfrequenzfilter nach einem der Ansprüche 1 bis 4, **dadurch gekennzeichnet, dass** das Abstimmelement (30) ferner einen um das Abstimmelement (30) umlaufenden Kragen (37) umfasst, der mit dem dem Gehäusedeckel (22) gegenüberstehenden stirnseitigen Ende der Umlaufwandung (33) verbunden ist und sich radial vom Zentralabschnitt (31) weggerichtet erstreckt.

6. Hochfrequenzfilter nach einem der vorhergehenden Ansprüche, **gekennzeichnet durch** die folgenden Merkmale:
- die Gehäusewand (24) und der Innenleiter (10) bestehen aus einem einen ersten Wärmeausdehnungskoeffizienten ausweisenden ersten Material oder die Gehäusewand (24) besteht aus einem einen ersten Wärmeausdehnungskoeffizienten ausweisenden ersten Material und der Innenleiter (10) besteht aus einem einen zweiten Wärmeausdehnungskoeffizienten ausweisenden zweiten Material;
- das Abstimmelement (30) besteht aus einem dritten Material, das einen dritten Wärmeausdehnungskoeffizienten aufweist; und
- der dritte Wärmeausdehnungskoeffizient des dritten Materials ist größer als der erste Wärmeausdehnungskoeffizient des ersten Materials und/oder größer als der zweite Wärmeausdehnungskoeffizient des zweiten Materials.

7. Hochfrequenzfilter nach Anspruch 6, sofern dieser von Anspruch 6 abhängig ist, **gekennzeichnet durch** die folgenden Merkmale:
- bei einer Temperaturerhöhung dehnt sich das Abstimmelement (30) in dessen Axialrichtung stärker aus als der Innenleiter (10) und die Gehäusewand (24), so dass ein größerer Anteil der Umlaufwandung (33) oberhalb der Randkante (34) zwischen dem Innenleiter (10) und der Buchse (40) angeordnet ist, wodurch sich weniger dielektrisches Material zwischen dem Innenleiter (10) und der Buchse (40) befindet, wodurch sich eine Kopfkapazität des Resonators (1) verkleinert; und
- bei einer Temperaturverminderung zieht sich in der Axialrichtung das Abstimmelement (30) stärker zusammen als der Innenleiter (10) und die Gehäusewand (24), so dass ein kleinerer Anteil der Umlaufwandung (33) oberhalb der Randkante (34) zwischen dem Innenleiter (10) und der Buchse (40) angeordnet ist, wodurch sich mehr dielektrisches Material zwischen dem Innenleiter (10) und der Buchse (40) befindet, wodurch sich eine Kopfkapazität des Resonators (1) vergrößert.

8. Hochfrequenzfilter nach einem der vorhergehenden Ansprüche, **dadurch gekennzeichnet, dass** das Verhältnis zwischen der axialen Höhe oder Länge (H) der Buchse (40)und dem Durchmesser (D) der Buchse (40) einen Wert ≥ 1,5, insbesondere ≥ 1,6, 1,7, 1,8, 1,9, 2,0, 2,25, 2,5, 2,75 und/oder ≥ 3,0 aufweist.

## Claims

1. High-frequency filter of a coaxial construction, the high-frequency filter having the following features:
- the high-frequency filter comprises at least one resonator (1) having an internal conductor (10) and an external conductor housing (24');
- the external conductor housing (24') comprises a housing base (20), a housing cover (22) spaced apart from the housing base (20), and a housing wall (24) extending around between the housing base (20) and the housing cover (22);
- the internal conductor (10) is galvanically connected to the housing base (20) and extends in the axial direction from the housing base (20) towards the housing cover (22);
- the internal conductor (10) ends at a distance from the housing cover (22) and/or is galvanically separated from the housing cover (22);
- the resonator (1) comprises a tuning element (30), which is arranged opposing the internal conductor (10), and which is movably held in the axial location thereof in the housing cover (22), at least indirectly, and protrudes into the resonator interior;
- the internal conductor (10) comprises a longitudinal recess (12), which extends from the face end of the internal conductor (10) opposing the housing cover (22) towards the housing base (20);
- the tuning element (30) can be introduced into the longitudinal recess (12) of the internal conductor (10);
- an internal thread (41), in which the tuning element (30) provided with an external thread (32) is rotatably arranged, is formed in the housing cover (22) or in a socket (40) which is provided in the housing cover (22) and also connected with the housing cover (22);
- the tuning element (30) is formed from a dielectric material in such a way that current transitions are prevented between the external thread (32) and the internal thread (41); and
- the tuning element (30) comprises a central portion (31), by means of which the tuning element (30) is movably held,
**characterised by** the following additional features:
- the tuning element (30) further comprises a peripheral wall (33), the tuning element (30) and the peripheral wall (33) being separated from one another by a recess (35) extending around the central portion (31), in such a way that a separating space (35) is formed between the central portion (31) and the peripheral wall (33), the central portion (31) and the peripheral wall (33) being interconnected via a tuning element base (36); and
- the face end of the socket (40) opposing the housing base (20) can be received in the separating space (35) between the central portion (31) and the peripheral wall (33) of the tuning element (30) or dips into said space, in such a way that the peripheral wall (33) is arranged between the socket (40) and the internal conductor (10) in the region of the longitudinal recess (12) thereof.

2. High-frequency filter according to claim 1, **characterised by** the following feature:
- the housing cover (22) comprises a socket (40), which is galvanically connected to the housing cover (22) and which extends towards the housing base (20).

3. High-frequency filter according to claim 1 or 2, **characterised by** the following features:
- the socket (40) ends at the level of the face end of the internal conductor (10) or dips into the longitudinal recess (12) of the internal conductor (10); and
- the tuning element (30) protrudes out of the face end of the socket (40) opposing the housing base (20) and thus dips even further into the longitudinal recess (12) of the internal conductor (10).

4. High-frequency filter according to any of claims 1 to 3, **characterised in that** the peripheral wall (33) of the tuning element (30) comprises a rim edge (34), in such a way that the peripheral wall (33) above the rim edge (34) has a smaller wall thickness than below the rim edge (34).

5. High-frequency filter according to any of claims 1 to 4, **characterised in that** the tuning element (30) further comprises a collar (37), which extends around the tuning element (30), is connected to the face end of the peripheral wall (33) opposing the housing cover (22), and extends radially away from the central portion (31).

6. High-frequency filter according to any of the preceding claims, **characterised by** the following features:
- the housing wall (24) and the internal conductor (10) consist of a first material, which has a first thermal expansion coefficient, or the housing wall (24) consists of a first material, which has a first thermal expansion coefficient, and the internal conductor (10) consists of a second material, which has a second thermal expansion coefficient;
- the tuning element (30) consists of a third material, which has a third thermal expansion coefficient; and
- the third thermal expansion coefficient of the third material is greater than the first thermal expansion coefficient of the first material and/or greater than the second thermal expansion coefficient of the second material.

7. High-frequency filter according to claim 6 as dependent on claim 6, **characterised by** the following features:
- in the event of an increase in temperature, the tuning element (30) expands more than the internal conductor (10) and the housing wall (24) in the axial direction of said tuning element, in such a way that a greater proportion of the peripheral wall (33) above the rim edge (34) is arranged between the internal conductor (10) and the socket (40), meaning that there is less dielectric material between the internal conductor (10) and the socket (40), thus decreasing a head capacitance of the resonator (1); and
- in the event of a decrease in temperature, the tuning element (30) contracts more than the internal conductor (10) and the housing wall (24) in the axial direction, in such a way that a smaller proportion of the peripheral wall (33) above the rim edge (34) is arranged between the internal conductor (10) and the socket (40), meaning that there is more dielectric material between the internal conductor (10) and the socket (40), thus increasing a head capacitance of the resonator (1).

8. High-frequency filter according to any of the preceding claims, **characterised in that** the ratio between the axial height or length (H) of the socket (40) and the diameter (D) of the socket (40) has a value of ≥ 1.6, 1.7, 1.8, 1.9, 2.0, 2.25, 2.5, 2.75 and/or 3.0.

## Revendications

1. Filtre à haute fréquence à structure coaxiale, le filtre à haute fréquence présentant les particularités suivantes :
- le filtre à haute fréquence comprend au moins un résonateur (1) comportant un conducteur interne (10) et un boîtier de conducteur externe (24') ;
- le boîtier de conducteur externe (24') comprend un fond de boîtier (20), un couvercle de boîtier (22) espacé du fond de boîtier (20) et une paroi de boîtier (24) périphérique entre le fond de boîtier (20) et le couvercle de boîtier (22) ;
- le conducteur interne (10) est connecté galvaniquement au fond de boîtier (20) et s'étend dans la direction axiale depuis le fond de boîtier (20) en direction du couvercle de boîtier (22) ;
- le conducteur interne (10) se termine à une certaine distance du couvercle de boîtier (22) et/ou est séparé galvaniquement du couvercle de boîtier (22) ;
- le résonateur (1) comprend un élément d'ajustement (30) qui est disposé en face du conducteur interne (10), qui est maintenu au moins indirectement dans le couvercle de boîtier (22) d'une manière lui permettant de changer de position axiale et qui fait saillie dans l'espace interne du résonateur ;
- le conducteur interne (10) présente un évidement longitudinal (12) qui s'étend en direction du fond de boîtier (20) à partir de l'extrémité frontale du conducteur interne (10) tournée vers le couvercle de boîtier (22) ;
- l'élément d'ajustement (30) est insérable dans l'évidement longitudinal (12) du conducteur interne (10) ;
- dans le couvercle de boîtier (22) ou dans une douille (40) prévue dans le couvercle de boîtier (22) et reliée au couvercle de boîtier (22), il est constitué un filetage interne (41) dans lequel l'élément d'ajustement (30) pourvu d'un filetage externe (32) est disposé de manière à pouvoir tourner ;
- l'élément d'ajustement (30) est réalisé dans un matériau diélectrique de manière à éviter les passages de courant entre le filetage externe (32) et le filetage interne (41) ; et
- l'élément d'ajustement (30) présente une partie centrale (31) au moyen de laquelle l'élément d'ajustement (30) est maintenu d'une manière lui permettant de changer de position ;
**caractérisé par** les particularités supplémentaires suivantes :
- l'élément d'ajustement (30) présente en outre une paroi périphérique (33), l'élément d'ajustement (30) et la paroi périphérique (33) étant séparés l'un de l'autre par un évidement (35) entourant la partie centrale (31), si bien qu'il est formé un espace de dégagement (35) entre la partie centrale (31) et la paroi périphérique (33), ladite partie centrale (31) et ladite paroi périphérique (33) étant reliées l'une à l'autre par un fond d'élément d'ajustement (36) ; et
- l'extrémité frontale de la douille (40) tournée vers le fond de boîtier (20) peut être reçue ou pénétrer dans l'évidement (35) séparant la partie centrale (31) et la paroi périphérique (33) de l'élément d'ajustement (30) de telle manière que la paroi périphérique (33) est située entre la douille (40) et le conducteur interne (10) au sein de son évidement longitudinal (12).

2. Filtre à haute fréquence selon la revendication 1, **caractérisé par** la caractéristique suivante :
- le couvercle de boîtier (22) comprend une douille (40) qui est reliée galvaniquement au couvercle de boîtier (22) et qui s'étend vers le fond de boîtier (20).

3. Filtre à haute fréquence selon la revendication 1 ou 2, **caractérisé par** les particularités suivantes :
- la douille (40) se termine à la hauteur de l'extrémité frontale du conducteur interne (10) ou pénètre dans l'évidement longitudinal (12) du conducteur interne (10) ; et
- l'élément d'ajustement (30) ressort de l'extrémité frontale de la douille (40) tournée vers le fond de boîtier (20) et pénètre ainsi encore davantage dans l'évidement longitudinal (12) du conducteur interne (10).

4. Filtre à haute fréquence selon l'une des revendications 1 à 3, **caractérisé en ce que** la paroi périphérique (33) de l'élément d'ajustement (30) présente un bord marginal (34) de telle sorte que la paroi périphérique (33) présente une épaisseur de paroi plus mince au-dessus du bord marginal (34) qu'au-dessous du bord marginal (34).

5. Filtre à haute fréquence selon l'une des revendications 1 à 4, **caractérisé en ce que** l'élément d'ajustement (30) comprend en outre une collerette (37) entourant l'élément d'ajustement (30) et reliée à l'extrémité frontale, tournée vers le couvercle de boîtier (22), de la paroi périphérique (33) en s'étendant dans une direction s'écartant radialement de la partie centrale (31).

6. Filtre à haute fréquence selon l'une des revendications précédentes, **caractérisé par** les particularités suivantes :
- la paroi de boîtier (24) et le conducteur interne (10) se composent d'un premier matériau présentant un premier coefficient de dilatation thermique ou bien la paroi de boîtier (24) se compose d'un premier matériau présentant un premier coefficient de dilatation thermique et le conducteur interne (10) se compose d'un deuxième matériau présentant un deuxième coefficient de dilatation thermique ;
- l'élément d'ajustement (30) se compose d'un troisième matériau présentant un troisième coefficient de dilatation thermique ; et
- le troisième coefficient de dilatation thermique du troisième matériau est supérieur au premier coefficient de dilatation thermique du premier matériau et/ou supérieur au deuxième coefficient de dilatation thermique du deuxième matériau.

7. Filtre à haute fréquence selon la revendication 6, à condition que celui-ci dépende de la revendication 6, **caractérisé par** les particularités suivantes :
- lors d'une hausse de température, l'élément d'ajustement (30) s'étend dans sa direction axiale davantage que ne le font le conducteur interne (10) et la paroi de boîtier (24), si bien qu'une plus grande partie de la paroi périphérique (33) est située au-dessus du bord marginal (34) entre le conducteur interne (10) et la douille (40), une moindre quantité de matériau diélectrique se trouvant ainsi entre le conducteur interne (10) et la douille (40), moyennant quoi la capacité au sommet du résonateur (1) se réduit ; et
- lors d'une réduction de température, l'élément d'ajustement (30) se contracte dans la direction axiale davantage que ne le font le conducteur interne (10) et la paroi de boîtier (24), si bien qu'une plus petite partie de la paroi périphérique (33) est située au-dessus du bord marginal (34) entre le conducteur interne (10) et la douille (40), une plus grande quantité de matériau diélectrique se situe ainsi entre le conducteur interne (10) et la douille (40), moyennant quoi la capacité au sommet du résonateur (1) augmente.

8. Filtre à haute fréquence selon l'une des revendications précédentes, **caractérisé en ce que** le rapport entre la hauteur axiale ou la longueur (H) de la douille (40) et le diamètre (D) de la douille (40) présente une valeur ≥ 1,5, notamment ≥ 1,6, 1,7, 1,8, 1,9, 2,0, 2,25, 2,5, 2,75 et/ou ≥ 3,0.
